# FASCICULE DE BREVET EUROPEEN

(11) **EP 0 689 630 B1**
(45) Date de publication et mention de la délivrance du brevet: **14.05.1997**
(21) Numéro de dépôt: 94911200.7
(22) Date de dépôt: 18.03.1994
(51) Int. Cl.: E03D 9/00, E03D 11/00

(54) **SIEGE D'AISANCE AUTONETTOYANT**
SELBSTREINIGENDE TOILETTENBRILLE
SELF-CLEANING TOILET

(30) Priorité: 18.03.1993 FR 9303133
(43) Date de publication de la demande: 03.01.1996
(73) Titulaire: FONTAINE, Ernest, CH-1899 Torgon (CH)
(72) Inventeur: FONTAINE, Ernest, CH-1899 Torgon (CH)
(74) Mandataire: Nony, Michel
(86) Numéro de dépôt international: FR9400298
(87) Numéro de publication internationale: WO9421866

(56) Documents cités:
- EP-A- 0 162 397
- EP-A- 0 356 691
- FR-A- 2 590 293
- GB-A- 2 123 046

## Description

La présente invention est relative à un siège d'aisance autonettoyant.

On connaît déjà des dispositifs d'aisance autonettoyants destinés principalement à l'usage du public.

De tels dispositifs peuvent comporter, par exemple, une armoire de lavage située en arrière de la cuvette et dans laquelle sont prévus des moyens pour laver et sécher soit une lunette montée basculante sur la cuvette, soit la cuvette en totalité.

Ces dispositifs connus présentent l'inconvénient d'avoir un encombrement important et d'être d'un prix de revient relativement élevé, ce qui limite leur diffusion, notamment auprès des particuliers.

En outre, la complexité de réalisation et de mise au point de ces dispositifs autonettoyants diminue leur fiabilité de fonctionnement.

Le document GB-A-2.123.046 décrit un dispositif d'aisance auto-nettoyant dans lequel un siège est agencé fixement en étant entouré de surfaces lisses qui sont nettoyées et désinfectées par projection de liquides entre deux utilisations.

Le siège de ce dispositif comporte un orifice bordé par deux surfaces d'appui surélevées sensiblement horizontales.

La présente invention vise à fournir un nouveau siège d'aisance autonettoyant dont la réalisation est particulièrement simple, ce qui permet d'en réduire le coût de fabrication et d'en accroître la fiabilité de fonctionnement.

La présente invention a pour objet un siège d'aisance, comportant intérieurement une cuvette se prolongeant à sa partie inférieure par un siphon raccordable à un conduit d'évacuation extérieur, caractérisé par le fait qu'il comporte extérieurement un corps fermé par une paroi supérieure concave munie d'un orifice sensiblement ovoïdal débouchant dans la cuvette, cet orifice s'étendant sensiblement parallèlement à un plan incliné vers l'arrière, des moyens de lavage/rinçage étant prévus sur le siège pour en laver et rincer automatiquement au moins la paroi supérieure.

Par sa simplicité et son faible encombrement, le siège d'aisance selon l'invention est particulièrement adapté tant à un usage domestique qu'à un usage public où il est peu susceptible d'être détérioré.

Le siège d'aisance selon l'invention présente en outre l'avantage que l'orifice ovoïdal s'étend sensiblement parallèlement à un plan incliné vers l'arrière, ce qui procure une position d'assise plus confortable et plus naturelle que celle qui est imposée par les lunettes horizontales des sièges d'aisance traditionnels.

Selon un mode de réalisation particulier de l'invention, la paroi supérieure du corps du siège d'aisance présente la forme générale d'un quart de disque.

Un tel siège d'aisance peut être placé dans un coin d'un local réservé à cet usage, notamment dans un local placé dans un lieu public.

Selon un autre mode de réalisation de l'invention, la paroi supérieure du corps du siège d'aisance présente la forme générale d'un demi-disque. Un tel siège d'aisance peut être adossé à une cloison d'un local par son côté plan correspondant à un diamètre de la paroi supérieure, notamment dans le cas d'un usage privé dans une habitation.

De préférence, la paroi supérieure du corps du siège d'aisance selon l'invention est légèrement inclinée vers l'orifice ovoïdal, de manière à diriger les eaux de lavage et de rinçage vers la cuvette intérieure.

Dans un mode de réalisation préféré, l'orifice ovoïdal est prolongé intérieurement par un bord qui peut présenter par endroits une inclinaison vers l'intérieur nettement plus marquée que la paroi supérieure et constitue la partie formant siège proprement dite sur laquelle vient s'asseoir un utilisateur.

Dans une variante préférée de ce mode de réalisation, le bord de l'orifice ovoïdal présente une forme dite "anatomique", de manière à procurer un confort optimal à l'utilisateur.

Dans un premier mode de réalisation de l'invention, les moyens de lavage/rinçage comportent un bras pivotant articulé suivant un axe vertical et s'étendant radialement jusqu'à la périphérie de la paroi supérieure où il est prolongé par une branche verticale recouvrant au moins la partie supérieure de la paroi latérale du corps du siège d'aisance.

Dans ce mode de réalisation, les moyens de lavage/rinçage sont manoeuvrés automatiquement par un organe de commande comportant notamment un moteur qui les actionne pour balayer toute la surface à nettoyer du siège d'aisance.

Dans un deuxième mode de réalisation de l'invention, les moyens de lavage/rinçage comprennent des buses qui projettent de l'eau et éventuellement du liquide de lavage sur la paroi supérieure concave du corps du siège d'aisance et de préférence également sur la partie supérieure de la paroi latérale du corps du siège d'aisance.

De telles buses peuvent être fixées au voisinage de la paroi supérieure concave du corps du siège ou solidaires d'un couvercle monté par exemple pivotant sur le corps du siège, la projection d'eau ne s'effectuant alors qu'en position fermée du couvercle de manière à éviter d'éventuelles éclaboussures.

Des moyens de séchage peuvent en outre être prévus sur le siège d'aisance, bien que ceux-ci ne soient pas nécessaires si l'on réalise le siège d'aisance en un matériau non mouillant sur lequel les gouttelettes d'eau glissent naturellement, ou encore si l'on mélange à l'eau de rinçage des produits tensio-actifs qui évitent l'adhérence des gouttelettes d'eau sur la surface du siège d'aisance.

Selon l'invention, on peut également prévoir des moyens de chauffage de la paroi supérieure du corps, de manière à améliorer le confort d'utilisation du siège d'aisance. De tels moyens de chauffage présentent en outre l'avantage de favoriser l'évaporation des gouttelettes d'eau qui peuvent se trouver sur la paroi du siège.

Dans le but de mieux faire comprendre l'invention, on va en décrire maintenant des modes de réalisation donnés à titre d'exemples et sans aucun caractère limitatif, en référence au dessin annexé dans lequel :
- la figure 1 est une vue en perspective d'un siège d'aisance selon un premier mode de réalisation de l'invention,
- la figure 2 est une section selon II-II de la figure 1,
- la figure 3 est une vue de dessus d'un siège d'aisance selon un deuxième mode de réalisation de l'invention,
- la figure 4 est une section selon IV-IV de la figure 3,
- la figure 5 est une vue analogue à celle de la figure 1 d'un siège d'aisance selon un troisième mode de réalisation de l'invention,
- la figure 6 est une vue de dessus du bord de l'orifice ovoïdal du siège d'aisance de la figure 5,
- les figures 6A à 6E sont des sections selon respectivement A-A à F-F de la figure 6,
- la figure 7 est une vue en coupe suivant VII-VII de la figure 5, et
- la figure 8 est une vue analogue à la figure 5 représentant une variante de ce troisième mode de réalisation.

La figure 1 représente schématiquement une partie d'un local à usage collectif dont on voit un plancher 1 et deux cloisons 2 et 3.

Dans un coin du local est monté un siège d'aisance selon un premier mode de réalisation de l'invention.

Dans ce mode de réalisation, la forme générale extérieure du corps 4 du siège d'aisance est celle d'un quart de cylindre coupé suivant deux plans (parallèles aux cloisons 2 et 3) orthogonaux et sécants suivant l'axe 5 du cylindre.

Le corps cylindrique 4 comporte une paroi supérieure 6 et une paroi latérale 7.

Les parois 6 et 7 se raccordent de façon étanche aux cloisons 2 et 3 ainsi qu'au plancher 1 par des joints d'étanchéité 7a.

La paroi supérieure 6 comporte, au voisinage des cloisons 2 et 3, une zone périphérique 8 très légèrement inclinée vers l'intérieur et située de part et d'autre d'une plage 9 sensiblement annulaire et plus fortement inclinée vers le bas.

La plage 9 définit un orifice ovoïdal 6a qui est prolongé intérieurement par une partie formant siège 10 proprement dit, constituée par un bord très incliné vers l'intérieur, comme on le voit clairement à la figure 2 où seuls la plage 9 et le bord 10 apparaissent en coupe.

Conformément à l'invention, l'orifice 6a s'étend sensiblement parallèlement à un plan incliné vers l'arrière.

Une cuvette 11 est placée à l'intérieur du corps cylindrique 4 au droit de l'ouverture délimitée par la partie formant siège 10.

La cuvette 11 est reliée à un conduit d'évacuation des eaux usées 12a par l'intermédiaire d'un siphon 12.

A la manière connue, la cuvette 11 comporte un conduit d'amenée d'eau de chasse 13 qui débouche dans le cas présent sur une des faces latérales arrière du siège d'aisance.

La cuvette 11 décrite ici présente une forme voisine des cuvettes traditionnelles, à la différence près qu'elle ne comporte pas de pied. Dans les cuvettes traditionnelles, un tel pied est nécessaire pour supporter le poids d'un utilisateur. Or, dans le siège d'aisance de la présente invention, l'utilisateur ne s'assied pas sur le bord supérieur de la cuvette 11, mais sur la partie formant siège 10 qui est solidaire des parois latérales 7 du corps 4.

En fait, la forme extérieure de la cuvette 11 décrite ici est indifférente, la seule condition étant que ladite cuvette puisse prendre place à l'intérieur du corps cylindrique 4, au droit de l'orifice 6a.

Dans une variante, on pourrait réaliser l'ensemble constitué par les parois 6, 7 et la cuvette 11 en un seul bloc d'un matériau résistant aux chocs, recouvert d'une surface facilement lavable.

Conformément à l'invention, le siège d'aisance est muni d'un moyen de lavage/rinçage qui est constitué dans le cas présent par un bras coudé 14 articulé autour d'un axe 15 voisin de l'axe du cylindre 5.

Le bras coudé 14 s'étend radialement sur toute la paroi supérieure 6, ainsi que sur la plus grande partie de la paroi latérale 7.

On comprend que, par un simple mouvement de rotation, le bras coudé 14 balaye la totalité de la paroi 6 ainsi que la plus grande partie de la paroi latérale 7.

Un tuyau d'amenée d'eau 16 traverse le bras coudé 14 pour alimenter des buses 17 réparties sur toute la longueur du bras coudé 14 en regard des parois 6 et 7.

Le tuyau d'amenée d'eau 16 est raccordé, par l'intermédiaire d'un joint tournant 18, à une conduite 19 débouchant sur une face latérale arrière du siège d'aisance, une conduite d'alimentation en eau sous pression pouvant venir s'y raccorder.

Un moteur 20, placé à l'intérieur du corps 4 permet d'entraîner le bras coudé 14 dans un mouvement de rotation pour balayer toute la surface à nettoyer, tandis que les buses 17 aspergent les parois 6 et 7 successivement avec de l'eau de lavage, puis avec de l'eau de rinçage.

Afin de réduire les éclaboussures, le bras 14 peut être avantageusement muni de jupes latérales (non représentées) situées de part et d'autre des buses 17.

Les eaux de lavage et de rinçage sont récupérées dans un caniveau 21 prévu à cet effet dans le plancher 1 du local, le long de la paroi latérale 7 et de la cloison 3.

Dans le mode de réalisation représenté, l'arrivée d'eau de chasse dans le conduit 13, la mise en fonctionnement du moteur 20, et l'arrivée de l'eau de lavage et de rinçage dans le conduit 16, sont commandées par des moyens appropriés, comme ceux qui sont utilisés dans les armoires de lavage connues et dont le déclenchement peut par exemple être provoqué lorsque l'utilisateur quitte le local.

On voit, notamment sur la figure 1, que le siège d'aisance selon la présente invention est à la fois compact et peu vulnérable aux actes de vandalisme.

Dans cette optique, on peut également prévoir, dans une variante préférée, d'aménager un logement dans la cloison 2 pour permettre l'introduction du bras 14 lorsqu'il se trouve en position de repos. De cette manière, le bras 14 est protégé de toute manipulation manuelle visant à le détériorer.

Sur les figures 3 et 4 on a représenté un siège d'aisance selon un deuxième mode de réalisation de l'invention.

Sur ces figures, on a conservé les chiffres de référence désignant des éléments déjà décrits en référence aux figures 1 et 2.

Dans le cas présent, le corps 4' du siège d'aisance se présente sensiblement sous la forme d'un demi-cylindre, tronqué de part et d'autre de son plan médian par deux plans parallèles à ce dernier.

La face latérale avant cylindrique 7' du corps 4' est donc prolongée de chaque côté du siège d'aisance par deux faces latérales planes 7'a et 7'b.

Ce mode de réalisation de l'invention est plus particulièrement destiné à un usage domestique, le siège d'aisance pouvant être adossé à une cloison 2' d'une pièce réservée à cet usage.

Un bras coudé et articulé 14', non représenté sur la figure 4, permet de laver et de rincer la cuvette 11, ainsi que la paroi supérieure 6 et la partie supérieure de la paroi latérale 7' du corps 4'.

Dans ce mode de réalisation, un réservoir 22 alimenté en 23 permet d'accumuler l'eau de chasse nécessaire au vidage de la cuvette 11.

Dans ce cas, il n'est pas nécessaire d'amener l'eau de chasse par un conduit extérieur.

Un tel siège d'aisance étant destiné à équiper des habitations, il ne nécessite aucun équipement particulier au sol, seule une gouttière 21' est prévue directement sur la paroi latérale 7' du corps 4', de manière à récupérer les eaux de lavage et de rinçage.

Sur les figures 5 à 7, on a représenté un troisième mode de réalisation de l'invention.

Comme on le voit sur la figure 5, ce siège d'aisance est également prévu pour être placé dans un coin d'un local.

Le corps 4" du siège d'aisance est fermé par une paroi supérieure concave 6" en forme de quart de disque qui comporte un orifice ovoïdal 6"a central vers lequel elle est légèrement inclinée.

Conformément à l'invention, l'orifice central 6"a s'étend sensiblement parallèlement à un plan incliné vers l'arrière, comme on le voit sur la figure 7.

Dans ce mode de réalisation, la paroi supérieure 6" est également inclinée vers l'arrière.

Les moyens de lavage/rinçage sont ici constitués par des buses 24 qui sont montées sur des rampes 25 solidaires du corps 4", le long des cloisons 2 et 3.

Les buses 24 sont alimentées en eau de lavage et de rinçage par un dispositif conventionnel non représenté.

Pour laver au moins la partie supérieure de la paroi latérale 7", on peut prévoir des buses supplémentaires et une gouttière dans la partie centrale de la paroi 7" ou encore un caniveau au pied du corps 4", comme illustré précédemment.

Dans le mode de réalisation des figures 5 à 7, l'orifice ovoïdal 6"a est prolongé intérieurement par un bord 10" de forme anatomique qui présente l'avantage d'offrir un confort optimal d'utilisation du siège tout en se prêtant particulièrement bien au lavage par projection et/ou écoulement d'un liquide.

La forme anatomique du bord 10" est représentée sur les figures 6 et 6A à 6F.

Dans son plan médian, l'arrière du bord 10", comporte un relief 26 qui est prévu pour épouser le sillon interfessier.

Dans sa partie arrière 10a, le bord 10" présente une importante inclinaison vers l'intérieur, comme on le voit sur la coupe de la figure 6A, de manière à constituer un dosseret presque vertical.

En partie latérale arrière 10"b, comme l'illustre la figure 6B, l'inclinaison du bord 10" est moins importante, du fait que cette partie 10"b du bord 10 constitue une surface sur laquelle repose l'utilisateur.

En partie latérale 10"c, le bord 10" est très incliné comme l'indique la figure 6C.

La partie latérale avant 10"d du bord 10", représentée en section sur la figure 6D, est peu inclinée et constitue une zone de raccordement entre la partie latérale 10"c très inclinée et la partie avant 10"e, 10"f qui présente une section sensiblement horizontale, comme on le voit sur les figures 6E et 6F.

Dans sa partie avant 10"f, le bord 10" présente une surélévation qui sépare deux zones 10"e situées de part et d'autre du plan médian du bord 10", prévues pour le passage des jambes d'un utilisateur.

L'inclinaison générale vers l'arrière du bord 10" confère au siège un confort d'utilisation optimal.

Un moyen de chauffage de la paroi supérieure 6" et du bord 10" peut être prévu pour améliorer le confort et assurer l'élimination des gouttelettes d'eau qui peuvent subsister sur le siège après son lavage.

Un tel moyen de chauffage peut être constitué par exemple par une résistance chauffante, non représentée, appliquée contre la face inférieure de la paroi 6" ou éventuellement incorporée dans cette dernière par exemple par surmoulage, qui maintient le bord 10" à une température constante d'environ 35°C.

A la figure 8, on a représenté une variante de ce troisième mode de réalisation, dans laquelle la paroi supérieure 6" comporte un couvercle 27 articulé en 28 le long de la cloison 3.

Le couvercle 27 est susceptible d'être rabattu sur la paroi supérieure 6" de manière à permettre une projection d'eau de lavage à pression élevée sans provoquer d'éclaboussures dans le local.

Des buses 24 sont présentes sur des parois latérales 26 qui bordent la paroi supérieure 6" le long des cloisons 2 et 3, ainsi que le long du rebord circulaire 29 du couvercle 27.

Pour la clarté du dessin, on n'a pas représenté les conduits d'alimentation des buses 24 qui peuvent être par exemple constitués par des canaux issus du moulage des parois 26 et du couvercle 27.

En raison de la vulnérabilité du couvercle 27 vis-à-vis d'actes de vandalisme, cette variante est plus particulièrement adaptée à un usage privé.

Dans tous les modes de réalisation qui viennent d'être décrits, il apparaît que par sa simplicité, le siège d'aisance selon la présente invention garantit une bonne fiabilité de fonctionnement.

Il est bien entendu que ces modes de réalisation ne présentent aucun caractère limitatif et qu'ils pourront recevoir toutes modifications désirables sans sortir pour cela du cadre de l'invention.

## Revendications

1. Siège d'aisance comportant intérieurement une cuvette (11) se prolongeant à sa partie inférieure par un siphon (12) raccordable à un conduit d'évacuation extérieur (12a), comportant extérieurement un corps (4) fermé par une paroi supérieure concave (6) munie d'un orifice sensiblement ovoïdal (6a) débouchant dans la cuvette, ladite paroi supérieure étant légèrement inclinée vers ledit orifice ovoïdal, et des moyens de lavage/rinçage (14,24) pur laver et rincer automatiquemnet au moins ladite paroi supérieure (6), caractérisé par le fait que l'orifice ovoïdal (6a) est prolongé intérieurement par un bord (10) qui constitue la partie formant siège proprement dite sur laquelle vient s'asseoir un utilisateur, ledit bord (10) s'étendant sensiblement parallèlement à un plan incliné vers le bas à l'arrière, par rapport à l'utilisateur.

2. Siège d'aisance selon la revendication 1, caractérisé par le fait que le bord (10') de l'orifice ovoïdal (6"a) comporte à l'arrière un relief (26) qui est prévu pour épouser le sillon interfessier, ledit bord (10') présentant dans sa partie arrière (10"a) une importante inclinaison vers l'intérieur, dans sa partie latérale arrière (10"b) une inclinaison moins importante, dans sa partie latérale (10"c) une forte inclinaison, dans sa partie latérale avant (10"d) une faible inclinaison qui constitue une zone de raccordement entre la partie latérale (10"c) qui est fortement inclinée et une partie avant (10"e) de section sensiblement horizontale qui est prévue pour le passage des jambes d'un utilisateur, une surélévation étant prévue dans la partie avant (10"f) du bord (10").

3. Siège d'aisance selon la revendication 1 ou 2, caractérisé par le fait que la paroi supérieure (6') présente la forme générale d'un demi-disque, le siège d'aisance pouvant être adossé à une cloison (2') d'un local réservé à cet usage.

4. Siège d'aisance selon la revendication 1 ou 2, caractérisé par le fait que la paroi supérieure (6') présente la forme générale d'un demi-disque, le siège d'aisance pouvant être adossé à une cloison (2') d'un local réservé à cet usage.

5. Siège d'aisance selon l'une quelconque des revendications 1 à 4, caractérisé par le fait que les moyens de lavage/rinçage comportent un bras pivotant (14,14') articulé suivant un axe vertical (15) et s'étendant radialement jusqu'à la périphérie de la paroi supérieure (6,6') où il est prolongé par une branche verticale recouvrant au moins la partie supérieure de la paroi latérale (7,7') du corps (4,4') du siège d'aisance.

6. Siège d'aisance selon l'une quelconque des revendications 1 à 5, caractérisé par le fait que les moyens de lavage/rinçage comprennent des buses (24) qui projettent de l'eau et éventuellement du liquide de lavage sur la paroi supérieure concave (6") du corps (4") du siège d'aisance.

7. Siège d'aisance selon la revendication 6, caractérisé par le fait qu'il comporte un couvercle (27) apte à venir recouvrir la paroi supérieure (6") pour permettre une projection d'eau sans éclaboussures.

## Patentansprüche

1. Toilettensitz, der innen eine Schale (11) aufweist, die im unteren Bereich in einen Siphon (12) übergeht, der an eine äußere Abflußleitung (12a) anschließbar ist, mit einem äußeren Körper (4), der durch eine konkave obere Wand (6) abgeschlossen ist, die mit einer im wesentlichen ovalen, in die Schale mündenden Öffnung (6a) versehen ist, wobei die obere Wand leicht in Richtung auf die ovale Öffnung geneigt ist, und mit einer Wasch-/Spüleinrichtung (14, 24) zum automatischen Waschen und Spülen wenigstens der oberen Wand (6), dadurch gekennzeichnet, daß die ovale Öffnung (6a) innen durch einen Rand (10) verlängert ist, der den eigentlichen Sitz bildet, auf dem ein Benutzer Platz nimmt, und daß diese Wand (10) sich im wesentlichen parallel zu einer in bezug auf den Benutzer nach hinten geneigten Ebene erstreckt.

2. Toilettensitz nach Anspruch 1, dadurch gekennzeichnet, daß der Rand (10') der ovalen Öffnung (6"a) hinten ein Relief (26) aufweist, das an die Gesäßfurche angepaßt ist, wobei der Rand (10') in seinem hinteren Bereich (10"a) eine starke Neigung nach innen aufweist, in seinem hinteren seitlichen Bereich (10"b) eine geringere Neigung, in seinem seitlichen Bereich (10"c) eine starke Neigung, in seinem seitlichen vorderen Bereich (10"d) eine geringe Neigung, die eine Verbindungszone zwischen dem seitlichen Bereich (10"c) bildet, der stark geneigt ist, und einen vorderen Bereich (10"e) mit im wesentlichem horizontalen Querschnitt, der für die Aufnahme der Beine eines Benutzers vorgesehen ist, wobei eine Überhöhung im vorderen Bereich (10"f) des Randes (10") vorgesehen ist.

3. Toilettensitz nach Anspruch 1 oder 2, dadurch gekennzeichnet, daß die obere Wand (6') die allgemeine Form eines Halb-Diskus hat, wobei der Toilettensitz an eine Trennwand (2') eines für diesen Zweck vorbehaltenen Raumes angelehnt sein kann.

4. Toilettensitz nach Anspruch 1 oder 2, dadurch gekennzeichnet, daß die obere Wand (6') die allgemeine Form eines Halb-Diskus hat, wobei der Toilettensitz an eine Trennwand (2') eines für diesen Zweck vorbehaltenen Raumes angelehnt sein kann.

5. Toilettensitz nach einem der Ansprüche 1 bis 4, dadurch gekennzeichnet, daß die Wasch-/Spüleinrichtung einen Schwenkarm (14, 14') aufweist, der um eine vertikale Achse (15) schwenkbar ist und sich radial bis zum Rand der oberen Wand (6, 6') erstreckt, wo er durch einen vertikalen Arm verlängert ist, der wenigstens den oberen Teil der Seitenwand (7, 7') des Körpers (4, 4') des Toilettensitzes überdeckt.

6. Toilettensitz nach einem der Ansprüche 4 bis 5, dadurch gekennzeichnet, daß die Wasch-/Spüleinrichtung Düsen (24) aufweist, die Wasser und gegebenenfalls Waschflüssigkeit auf die konkave obere Wand (6") des Körpers (4") des Toilettensitzes sprühen.

7. Toilettensitz nach Anspruch 6, dadurch gekennzeichnet, daß er einen Deckel (27) aufweist, der die obere Wand (6") abdecken kann, um ein spritzfreies Versprühen des Wassers zu ermöglichen.

## Claims

1. Toilet internally provided with a pan (11) extended in its lower part by a rap (12) connectable to an external discharge pipe (12a), externally provided with a body (4) closed by a concave upper wall (6) having a substantially ovoid orifice (6a) issuing into the pan, said upper wall being slightly inclined towards said ovoid orifice, and washing/rinsing means (14, 24) for automatically washing and rinsing at least said upper wall (6), characterized in that the ovoid orifice (6a) is internally extended by a rim (10) constituting the portion forming the actual seat on which a user sits, said rim (10) extending substantially parallel to a plane inclined towards the bottom at the rear with respect to the user.

2. Toilet according to claim 1, characterized in that the rim (10') of the ovoid orifice (6"a) is provided at the rear with a relief (260 for following the interbuttock furrow, said rim 10') having in its rear portion (10"a) a significant slope towards the interior, in its rear, lateral portion (10"b) a less pronounced slope, in its lateral portion (10"c) a pronounced slope, in its front, lateral portion (10"d) a limited slope constituting a connection area between the lateral portion (10"c), which slopes strongly and a front portion (10"e) having a substantially horizontal section for the passage of the legs of a user, a raised part being provided in the front portion (10"f) of the rim (10").

3. Toilet according to claims 1 or 2, characterized in that the upper wall (6') has the general shape of a half-disk and the toilet can be backed against a partition (2') of a room reserved for this purpose.

4. Toilet according to claim 1 or 2, characterized in that the upper wall (6') has the general shape of a half-disk and the toilet can be backed against a partition (2') of a room reserved for this purpose.

5. Toilet according to any one of the claims 1 to 4, characterized in that the washing/rinsing means have a pivoting arm (14, 14') articulated along a vertical shaft (15) and extending radially up to the periphery of the upper wall (6, 6') where it is extended by a vertical branch covering at least the upper portion of the lateral wall (7, 7') of the body (4, 4') of the toilet.

6. Toilet according to any one of the claims 1 to 5, characterized in that the washing/rinsing means have nozzles (24) spraying water and possibly washing liquid onto the concave, upper wall (6") of the body (4") of the toilet.

7. Toilet according to claim 6, characterized in that it has a cover (27) able to cover the upper wall (6") in order to permit the spraying of water without splashing.
